# EUROPÄISCHE PATENTSCHRIFT

(11) **EP 3 620 082 B1**
(45) Veröffentlichungstag und Bekanntmachung des Hinweises auf die Patenterteilung: **01.09.2021**
(21) Anmeldenummer: 19196324.8
(22) Anmeldetag: 10.09.2019
(51) Int. Cl.: A47C 1/032

(54) **ARRETIERUNGSVORRICHTUNG FÜR EIN VERSCHWENKBARES SITZMÖBEL, SITZMÖBEL**
LOCKING DEVICE FOR A PIVOTABLE SEATING FURNITURE, SEATING FURNITURE
DISPOSITIF DE VERROUILLAGE POUR UN MEUBLE D'ASSISE PIVOTANT, MEUBLE D'ASSISE

(30) Priorität: 10.09.2018 DE 102018215346
(43) Veröffentlichungstag der Anmeldung: 11.03.2020
(73) Patentinhaber: Sedus Stoll AG, 79761 Waldshut-Tiengen (DE)
(72) Erfinder: MAIER, Klaus, 79875 Dachsberg (DE); BUNTRU, Kurt, 79780 Stühlingen-Eberfingen (DE)
(74) Vertreter: Isarpatent

(56) Entgegenhaltungen:
- EP-A1- 2 745 740
- GB-A- 2 405 086
- US-B1- 6 488 336

## Beschreibung

### GEBIET DER ERFINDUNG

Die vorliegende Erfindung betrifft eine Arretierungsvorrichtung für ein verschwenkbares Sitzmöbel, insbesondere für einen Büro- oder Konferenzstuhl, sowie ein entsprechendes Sitzmöbel, insbesondere Büro- oder Konferenzstuhl.

### TECHNISCHER HINTERGRUND

Verschwenkbare Sitzmöbel sind in der Regel in einer aufrechten Stellung arretierbar ausgebildet. Beispielsweise sind so genannte Bürodrehstühle oftmals mit einer Synchronmechanik ausgestattet, welche ein Verschwenken der Lehne und der Sitzfläche erlaubt. Die Synchronmechanik ist üblicherweise in einer aufrechten Stellung der Rückenlehne durch Arretieren deaktivierbar.

Eine der Anmelderin intern bekannte Arretierung ist beispielsweise mit einem in einem Sitzträger gelagerten seitlich in eine dafür vorgesehene Ausnehmung eines Trägers oder Lenkers der Synchronmechanik einführbaren Stift ausgeführt. Der Stift weist eine Rückhohlfeder auf und ist mittels einer Drehkulisse in die Ausnehmung einführbar, wodurch die Rückhohlfeder gespannt wird. Die Drehkulisse weist eine Übertotpunktstellung auf, in welcher die Federkraft der Rückhohlfeder die Kulisse und damit den Stift in einer arretierten Stellung hält. Wird die Drehkulisse aus der Übertotpunktstellung händisch zurückgestellt, sorgt die Rückhohlfeder dafür, dass der Stift aus der Ausnehmung herausgezogen wird. Nachteilig ist eine derartige Arretierung aber einerseits anfällig für Fehlbedienung, da ein Benutzer nur schwer erkennen kann, ob gerade die arretierte oder die nicht arretierte Stellung der Drehkulisse eingenommen ist. Die Beispiele von solchen Arretierungsvorrichtungen sind aus US6488336B1, EP2745740A1 und GB2405086A bekannt. Darüber hinaus stellt das Verdrehen eine vergleichsweise unangenehme Betätigung zur Arretierung dar.

### ZUSAMMENFASSUNG DER ERFINDUNG

Vor diesem Hintergrund liegt der vorliegenden Erfindung die Aufgabe zugrunde, eine Arretierungsvorrichtung sowie ein entsprechendes verschwenkbares Sitzmöbel mit verbesserter Bedienbarkeit anzugeben.

Erfindungsgemäß wird diese Aufgabe durch eine Arretierungsvorrichtung mit den Merkmalen des Patentanspruchs 1 und/oder durch ein Sitzmöbel mit den Merkmalen des Patentanspruchs 6 gelöst.

Die der vorliegenden Erfindung zugrunde liegende Idee besteht darin, ein Führungselement einer Arretierungsvorrichtung durch eine verschwenkbare Trägeranordnung hindurch, vorzugsweise quer hindurch, verschiebbar vorzusehen und ein Arretierungselement darauf in beide Richtungen federgelagert beweglich vorzusehen. Auf diese Weise ist einerseits eine sehr einfache Bedienbarkeit lediglich durch seitliches Verschieben des Führungselements ermöglicht und andererseits ein selbsttätiges Verstellen des Arretierungselements relativ zu dem Führungselement in beiden Richtungen durch die beiden Federn gewährleistet. Somit wird das Arretierungselement trotz der sehr einfachen Bedienbarkeit nur dann verstellt, wenn dies seitens der verschwenkbaren Trägeranordnung vorgesehen ist. Darüber hinaus wird der Bedienkomfort erhöht, denn es ist zur Verstellung lediglich ein seitlicher Druck zum Verschieben des Führungselements notwendig, ohne dass es einer Drehbewegung bedarf.

Vorteilhafte Ausgestaltungen und Weiterbildungen ergeben sich aus den weiteren Unteransprüchen sowie aus der Beschreibung unter Bezugnahme auf die Figuren der Zeichnung.

Erfindungsgemäß ist ein erster Betätigungsabschnitt an einem ersten Ende des Führungselements und ein zweiter Betätigungsabschnitt an einem dem ersten Ende gegenüberliegenden zweiten Ende des Führungselements angeordnet. Das Führungselement ist dabei durch Betätigung des ersten Betätigungsabschnitts in die erste Stellung und durch Betätigung des zweiten Betätigungsabschnitts in die zweite Stellung verstellbar. Die Arretierungsvorrichtung weist somit zwei Betätigungsabschnitte an gegenüberliegenden Seiten auf, wobei ein erster Betätigungsabschnitt ausschließlich für die Arretierungsfunktion und der zweite Betätigungsabschnitt ausschließlich für das Lösen vorgesehen ist. Auf diese Weise wird eine sehr intuitive Bedienlogik bereitgestellt und dadurch eine Fehlbedienung effektiv vermieden.

Vorzugsweise ist die Arretierungsvorrichtung derart angeordnet, dass der erste Betätigungsabschnitt und der zweite Betätigungsabschnitt von einer auf dem Sitzmöbel sitzenden Person händisch betätigbar sind. Die Betätigungsabschnitte sind somit vorteilhaft zur Bedienung leicht erreichbar.

Gemäß einer Weiterbildung sind der erste Betätigungsabschnitt und der zweite Betätigungsabschnitt gemeinsam mit dem Führungselement verschiebbar in der Trägeranordnung gelagert. Beispielsweise kann es sich um in der Trägeranordnung aufgenommene Tasten handeln. Auf diese Weise sind die Betätigungsabschnitte in die Trägeranordnung integrierbar, was einerseits die oftmals unübersichtliche Anzahl von Bedienhebeln an einem Sitzmöbel, insbesondere bei Büro-oder Konferenzstühlen, verringert und andererseits unter Designaspekten besonders vorteilhaft ist.

Gemäß einer Ausführungsform weisen der erste Betätigungsabschnitt und der zweite Betätigungsabschnitt Rastmittel auf, welche zum reversiblen kraftschlüssigen Verrasten mit an der Trägeranordnung vorgesehenen Gegenrastmitteln in der ersten Stellung oder in der zweiten Stellung ausgebildet sind. Alternativ oder zusätzlich zu den Betätigungsabschnitten in kann auch das Führungselement entsprechende Rastelemente aufweisen. Vorteilhaft wird auf diese Weise das Führungselement selbsttätig in der jeweiligen Stellung gehalten, welche durch Betätigung eines Betätigungsabschnitts eingenommen wird.

Gemäß einer vorteilhaften Weiterbildung sind die Rastmittel und Gegenrastmittel derart ausgelegt, dass eine Rastkraft höher als eine durch die sich bei Verschieben des Führungselements aufbauende Federkraft vorgesehen und durch händische Betätigung des ersten oder zweiten Betätigungsabschnitts überwindbar ist. Somit ist eine leicht zu bedienende und intuitiv funktionierende Art und Weise der Bedienung bereitgestellt.

Erfindungsgemäß weist die Trägeranordnung im Bereich des Führungselements Ausnehmungen auf, in welchen der erste Betätigungsabschnitt in der ersten Stellung und der zweite Betätigungsabschnitt in der zweiten Stellung, zumindest im Wesentlichen, versenkbar sind. Auf diese Weise wird mit der Betätigung der jeweils betätigte Betätigungsabschnitt versenkt. Durch die Versenkung ist eine Fehlbedienung vorteilhaft ausgeschlossen, da der jeweilige Betätigungsabschnitt in einer Stellung, in welcher er nicht zu Bedienung vorgesehen ist, versenkt und somit nicht betätigbar ist. In einer Stellung, in welcher der jeweilige Betätigungsabschnitt zu Bedienung vorgesehen ist, steht der aus der Ausnehmung heraus und ist betätigbar. Auf diese Weise ist ein intuitives und sicheres Bedienkonzept bereitgestellt.

Gemäß einer Ausführungsform weist die Trägeranordnung eine Freigabeausnehmung für eine Freigabe des Sperrelements in der gelösten Position auf. Auf diese Weise kann sich das Sperrelement in der freigegebenen Stellung in der vorbestimmten Weise frei bewegen. Bei Verschieben des Führungselements in eine zur Arretierung vorgesehene erste Stellung wird das Sperrelement entsprechend federvorgespannt, sodass es bei Erreichen einer zur Arretierung vorgesehenen Schwenkstellung der Trägeranordnung automatisch einrastet. Beispielsweise kann das Sperrelement dazu an einer Sperrkante eines Trägers einrasten und so die Schwenkbarkeit des Trägers blockieren. Bei einer weiteren Ausführungsform wäre es auch denkbar, eine Sperrausnehmung für die Arretierung des Sperrelements in einem Träger der Trägeranordnung vorzusehen.

Gemäß einer Ausführungsform eines Sitzmöbels weist die Arretierungsvorrichtung eine Freigabeausnehmung für eine Freigabe des Sperrelements in der gelösten Position auf, wobei die Trägeranordnung einen verschwenkbaren Lehnenträger aufweist, und wobei die Freigabeausnehmung und dass Sperrelement derart ausgebildet sind, dass bei Verschieben des Führungselements aus der ersten Stellung in die zweite Stellung das Sperrelement entgegen der Federkraft kraftschlüssig in der arretierten Position gehalten wird, wenn der Lehnenträger belastet ist, und zum Lösen freigegeben wird, wenn der Lehnenträger entlastet ist, sodass es in die Freigabeausnehmung verschiebbar ist. Auf diese Weise ist unabhängig von einer Bedienung der Arretierungsvorrichtung gewährleistet, dass das Sperrelement lediglich in einer Situation verschoben wird, in welcher dies durch die Trägeranordnung vorgesehen ist. Auf diese Weise wird eine sichere Bedienung des Sitzmöbels gewährleistet.

Gemäß einer Weiterbildung ist die Freigabeausnehmung derart angeordnet, dass eine Arretierung des Sperrelements lediglich in einer zur aufrechten Stellung einer an dem Lehnenträger vorgesehenen Rückenlehne benötigten Stellung des Lehnenträgers ermöglicht ist. Somit ist das Sitzmöbel entweder in der aufrechten Stellung blockierbar oder zum Verschwenken freigebbar.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1A: eine schematische Darstellung einer Arretierungsvorrichtung;
- Fig. 1B: die Arretierungsvorrichtung nach Fig. 1A mit verschobenem Führungselement;
- Fig. 1C: die Arretierungsvorrichtung nach Fig. 1B mit verstelltem Sperrelement;
- Fig. 2: eine Querschnittdarstellung einer Arretierungsvorrichtung für einen Büro- oder Konferenzstuhl;
- Fig. 3: einen Bürodrehstuhl mit einer Schwenkmechanik;
- Fig. 4: eine Querschnittdarstellung einer Schwenkmechanik des Bürodrehstuhls nach Fig. 3; und
- Fig. 5: eine Längsschnittdarstellung der Schwenkmechanik nach Fig. 4.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1A zeigt eine schematische Darstellung einer Arretierungsvorrichtung 1.

Es handelt sich um eine Arretierungsvorrichtung 1 für ein verschwenkbares Sitzmöbel. Die Arretierungsvorrichtung 1 weist eine verschwenkbare Trägeranordnung 2 auf.

Bei der Trägeranordnung 2 kann es sich um einen Teil einer Schwenkmechanik für ein verschwenkbares Sitzmöbel handeln. Bei der dargestellten Ausführungsform umfasst die Trägeranordnung beispielhaft einen ersten Träger 2A, welcher einen linken und einen rechten Arm aufweist, die hier im Querschnitt dargestellt sind. Darüber hinaus ist ein zweiter Träger 2B vorgesehen, welcher mit dem ersten Träger 2A um eine Schwenkachse 16 schwenkbar gekoppelt ist.

Durch die Trägeranordnung 2 erstreckt sich ein Führungselement 3, welches darin verschiebbar aufgenommen ist. Wiederum beweglich auf dem Führungselement ist ein Sperrelement 4 zwischen einer ersten Feder 5 und einer zweiten Feder 6 gelagert. Die Federn 5, 6 sind an gegenüberliegenden Seiten des Sperrelements 4 angeordnet und jeweils an ihrem dem Sperrelement 4 abgewandten Ende an dem Führungselement 3 abgestützt. Das Führungselement 3 ist in der Trägeranordnung 2 verschiebbar gelagert und weist zwei Endstellungen auf. In einer ersten Stellung drückt die erste Feder 5 durch ihre Abstützung an dem Führungselement 3 das Sperrelement 4 in eine die Trägeranordnung 2 arretierende Position. In einer zweiten Stellung drückt die zweite Feder 6 durch deren Abstützung an dem Führungselement 3 das Sperrelement 4 in eine von der Trägeranordnung 2 gelöste Position.

Dargestellt ist die Arretierungsvorrichtung hier in einem Zustand, in welchem das Sperrelement mittig zwischen den Federn 5, 6 angeordnet ist, sodass sich eine vorbestimmte Vorspannung der Federn 5, 6 hier gegenseitig aufhebt. Das Führungselement 3 befindet sich hier in der zweiten Stellung. Das Sperrelement 4 befindet sich bereits in der gelösten Position und ist somit kraftfrei. Bei der dargestellten Ausführungsform ist es dazu in einer Freigabeausnehmung 15 angeordnet, sodass die Träger 2A, 2B zueinander verschwenkbar sind.

An der in der Darstellung linken Seite ist ein erster Betätigungsabschnitt 7 des Führungselements an einem ersten Ende desselben vorgesehen. Ein dem ersten Ende gegenüberliegendes zweites Ende des Führungselements 3 weist einen zweiten Betätigungsabschnitt 8 auf. Die Betätigungsabschnitte sind gemeinsam mit dem Führungselement 3 verschiebbar in der Trägeranordnung 2 gelagert.

Aus der dargestellten Anordnung ist das Führungselement 3 durch Betätigung des ersten Betätigungsabschnitts 7, d.h. durch einen Druck auf den ersten Betätigungsabschnitt 7, welcher das Führungselement 3 in Längsrichtung verschiebt, in die erste Stellung verstellbar. Das hier beispielhaft hülsenartig ausgebildete und auf dem Führungselement aufgefädelte Sperrelement 4 folgt durch die über die Federn 5, 6 übertragenen Kräfte der Verstellung, sofern die Stellung der Trägeranordnung 2 dies erlaubt.

Fig. 1B zeigt die Arretierungsvorrichtung nach Fig. 1A mit verschobenem Führungselement 3.

Durch das Verschieben des Führungselements 3 wird die erste Feder 5 gespannt und die zweite Feder 6 entspannt. Auf das Sperrelement 4 wirkt somit eine das Sperrelement 4 in eine in der Darstellung nach rechts zeigende Richtung drückende Kraft. In dieser Richtung ist eine Sperrkante 17 der Trägeranordnung 2 vorgesehen, in welche das Sperrelement 4 in einer dafür vorgesehenen Stellung der Trägeranordnung 2 eingreifen kann. Bei der dargestellten Ausführungsform handelt es sich dabei beispielsweise um eine vorbestimmte Schwenkstellung des ersten Trägers 2A relativ zum zweiten Träger 2B, in welcher das Sperrelement an der Sperrkante 17 einrasten kann.

Wie in Fig. 1B angedeutet werden der erste Träger 2A und der zweite Träger 2B somit zunächst noch frei zueinander verschwenkt. Ist die vorbestimmte Stellung erreicht, rastet das Sperrelement 4 durch die Federvorspannung der ersten Feder 5 automatisch an der Sperrkante 17 ein.

Fig. 1C zeigt die Arretierungsvorrichtung nach Fig. 1B mit verstelltem Sperrelement 4.

Entsprechend steht das Sperrelement 4 hier in Eingriff mit der Sperrkante 17 und arretiert so die Trägeranordnung 2 bzw. die Träger 2A und 2B zueinander.

Die Arretierung ist wieder lösbar durch Betätigung des zweiten Betätigungsabschnitts 8, hier durch einen Druck auf den Betätigungsabschnitt 8, sodass das Führungselement 3 zurück in die zweite Stellung gemäß Fig. 1A verschoben wird. Auf diese Weise wird die zweite Feder 6 gespannt und die erste Feder 5 entspannt.

Eine Bewegung des Sperrelements 4 zurück in die Freigabeausnehmung 15 kann durch eine Reibung mit der Sperrkante 17 gehemmt sein, sofern ein Moment auf der schwenkbaren Trägeranordnung 2 lastet. Ist die Trägeranordnung jedoch momentenfrei kann das Sperrelement 4 durch die Federvorspannung zurück in die Freigabeausnehmung 15 gedrückt werden.

Bei dem Führungselement 3 handelt es sich bei der dargestellten Ausführungsform rein beispielhaft um einen verschiebbar in der Trägeranordnung 2 gelagerten Rundbolzen. Dieser ist in zwei in dem ersten Träger 2A vorgesehenen seitlichen Bohrungen aufgenommen. Bei weiteren Ausführungsformen sind andere Querschnitte und Geometrien des Führungselements und dessen Lagerung in der Trägeranordnung 2 möglich. Beispielsweise kann das Führungselement 3 als Profilschiene und eine dem Profil entsprechend geformte Lagerung in der Trägeranordnung vorgesehen sein.

Fig. 2 zeigt eine Querschnittdarstellung einer Arretierungsvorrichtung 1 für einen Büro- oder Konferenzstuhl.

Die Arretierungsvorrichtung 1 basiert auf dem gleichen Funktionsprinzip wie in Bezug auf Fig. 1A bis 1C beschrieben. Im Unterschied zu Fig. 1A bis 1C weisen die Betätigungsabschnitte 7, 8 hier jedoch eine tastenartige an die Trägeranordnung 2 angepasste Formgebung auf und sind zudem bis in die Trägeranordnung 2 hinein fortgeführt ausgebildet. Die Betätigungsabschnitte 7, 8 stellen hier somit gleichzeitig eine Lagerung des Führungselements 3 in der Trägeranordnung 2 dar.

Zusätzlich zu der tastenartigen Form der Betätigungsabschnitte 7 und 8 sind diese somit als einseitig geschlossene Hülse ausgebildet, in welcher das Führungselement 3 mit seinen Enden aufgenommen ist. Ein offenes Ende der Hülse verbleibt in jeder Stellung des Führungselements 3 in die Trägeranordnung 2 eingeführt.

Die Betätigungsabschnitte 7 und 8 sind ferner im Bereich des offenen Endes der Hülse mit Rastmitteln 9, 10 versehen. Die Rastmittel 9, 10 dienen zum reversiblen kraftschlüssigen Verrasten mit an der Trägeranordnung 2 korrespondierend vorgesehenen Gegenrastmitteln 11, 12. In der dargestellten Ausführungsform verrasten die Rastmittel 9 des ersten Betätigungsabschnitts 7 in der ersten Stellung mit den korrespondierenden Gegenrastmitteln 12. In der hier dargestellten zweiten Stellung sind die Rastmittel 10 des zweiten Bestätigungsabschnitts 8 mit den korrespondierenden Gegenrastmitteln 11 verrastet, wie in der Darstellung an der linken Seite der Arretierungsvorrichtung 1 erkennbar.

Die Rastmittel 9, 10 und Gegenrastmittel 11, 12 sind derart angeordnet und dimensioniert, dass eine Rastkraft höher als eine durch die sich bei Verschieben des Führungselements 3 aufbauende Federkraft ist. Die Rastkraft ist aber durch händische Betätigung des ersten oder zweiten Betätigungsabschnitts 7, 8 überwindbar. Es existieren somit 2 definierte Bedienpositionen, die über eine tastenartige Betätigung der Betätigungsabschnitte 7, 8 einnehmbar sind.

Darüber hinaus kommt den Rastmitteln 9, 10 bei der vorliegenden Ausführungsform auch noch eine weitere Funktion als Stopper zu. Diese dienen somit dem zusätzlichen Zweck, dass ein Betätigungselement 7, 8 nicht aus der Trägeranordnung 2 herausfallen kann. Eine Öffnung bzw. Bohrung des ersten Trägers 2A ist dazu mit einem der Hülse des ersten Betätigungselements 7 entsprechenden Durchmesser ausgebildet, während die Rastmittel 9 des ersten Betätigungselements 7 radial darüber hinaus stehen. Auf diese Weise wird das erste Betätigungselement 7 in der dargestellten zweiten Stellung in dem ersten Träger 2A gehalten. Gleichermaßen wird in der ersten Stellung das zweite Betätigungselement 8 in dem ersten Träger 2a gehalten.

Die Betätigungsabschnitte 7, 8 sind hier mit ihrer tastenartigen Formgebung derart ausgebildet, dass sie sich in einer betätigten Stellung in die Geometrie des ersten Trägers 2A einfügen. Die Trägeranordnung 2 weist dazu im Bereich des Führungselements 3 vorgesehene Ausnehmungen 13, 14 auf, in welchen der erste Betätigungsanschnitt 7 in der ersten Stellung und der zweite Betätigungsanschnitt 8 in der zweiten Stellung versenkbar sind. Bei der dargestellten Ausführungsform schließen sie somit in etwa bündig mit dem ersten Träger 2A ab, wie in Fig. 2 an der linken Seite anhand des versenkten zweiten Betätigungsabschnitts 8 ersichtlich.

Die Ausnehmungen 13, 14 sind dazu hier beispielhaft als korrespondierend zu der Form der Betätigungsabschnitte 7, 8 geformte Taschen in dem ersten Träger 2A ausgebildet. Da der erste Träger 2A im Querschnitt eine schräg zu dem Führungselement 3 verlaufende Außenfläche aufweist, ist auch eine äußere Fläche der Betätigungsabschnitte 7, 8 jeweils schräg ausgeführt.

Wie bereits in Bezug auf Fig. 1A bis 1C beschrieben, weist Trägeranordnung 2 eine Freigabeausnehmung 15 für eine Freigabe des Sperrelements 4 in der gelösten Position auf. Diese ist in dem zweiten Träger 2B vorgesehen und erlaubt dem Sperrelement 4 ausreichend Bewegungsfreiheit für ein Verschwenken der Träger 2A, 2B zueinander. Darüber hinaus ist auch hier eine Sperrkante 17 zur Arretierung vorgesehen, welche jedoch keiner speziellen Ausformung in dem zweiten Träger 2B bedarf, sondern hier eine Außenkante des Trägers 2B darstellt. Darüber hinaus ist das Sperrelement 4 hier asymmetrisch mit einem Sperrabschnitt 18 und einem Gleitabschnitt 19 ausgebildet. Der Sperrabschnitt 18 stützt sich in einer arretierten Position an der Sperrkante 17 ab und sperrt somit den ersten Träger 2A relativ zu dem zweiten Träger 2B. In der dargestellten gelösten Stellung befindet sich der Sperrabschnitt 18 in der Freigabeausnehmung 15. Der Gleitabschnitt 19 gleitet bei Verstellung entlang einer Innenfläche des ersten Trägers 2A und ist dafür vorgesehen, einen durch zwei an der Innenfläche vorgesehene Stoppernasen vorgegebenen Bewegungsspielraum des Sperrelements 4 zu definieren sowie eine Verdrehung des Sperrelements 4 zu verhindern.

Eine derartige Arretierungsvorrichtung 1 ist zur Integration in eine Schwenkmechanik eines Büro-oder Konferenzstuhls, beispielsweise eines Bürodrehstuhls, ausgebildet.

Fig. 3 zeigt einen Bürodrehstuhl 20 mit einer Schwenkmechanik 21.

Selbstverständlich ist das hier beschriebene Prinzip auf andersartige Sitzmöbel, insbesondere andersartige schwenkbare Büro- oder Konferenzstühle, übertragbar.

Die Schwenkmechanik 21 weist eine Arretierungsvorrichtung 1 auf, wie sie in Bezug auf Fig. 2 beschrieben ist.

Der Bürodrehstuhl 20 weist ferner eine Sitzfläche 24 und eine Rückenlehne 23 auf, welche über die Schwenkmechanik 21 miteinander schwenkbar gekoppelt sind. Der Bürodrehstuhl 20 weist darüber hinaus einen Drehfuß 25 sowie zwei seitliche Armlehnen 26 auf.

Die Rückenlehne 23 ist über einen Lehnenträger 22 mit der Schwenkmechanik 21 gekoppelt, welcher mit dem ersten Träger 2A der Arretierungsvorrichtung 1 verbunden ist. Der zweite Träger 2B ist an einem mit dem Drehfuß 25 verbundenen Basisabschnitt 27 der Schwenkmechanik 21 angeordnet.

Die Arretierungsvorrichtung 1 ist unterhalb der Sitzfläche 24 angeordnet. Durch die relativ breite Ausgestaltung des ersten Trägers 2A sind der erste Betätigungsabschnitt 7 und der zweite Betätigungsabschnitt 8 von einer auf der Sitzfläche 24 sitzenden Person händisch betätigbar.

Fig. 4 zeigt eine Querschnittdarstellung einer Schwenkmechanik 21 eines Bürodrehstuhls nach Fig. 3.

Wie in dieser Ansicht gut zu erkennen ist der Lehnenträger 22 einteilig mit dem ersten Träger 2A der Arretierungsvorrichtung 1 verbunden. Der erste Träger 2A ist wiederum über zwei Lagerbolzen 28 mit dem als Teil der Sitzbasis 27 ausgebildeten zweiten Träger 2B schwenkbar gekoppelt. Ferner ist der erste Träger 2A über zwei weitere Lagerbolzen 29 mit einem Sitzträger 30 schwenkbar gekoppelt, der die Sitzfläche 24 trägt. Die Sitzfläche 24 weist neben einem Sitzpolster auch eine mit dem Sitzträger gekoppelte Sitzschale 31 auf. Ferner sind mit dem Sitzträger 30 die seitlich daran angebrachten Armlehnenträger 32 verbunden.

Fig. 5 zeigt eine Längsschnittdarstellung der Schwenkmechanik 21 nach Fig. 4.

Die Sperrfunktion der Schwenkmechanik 21 ist in dieser Längsschnittansicht gut erkennbar.

Die Freigabeausnehmung 15 und dass Sperrelement 4 sind dazu derart ausgebildet, dass bei Verschieben des Führungselements 3 aus der ersten Stellung in die zweite Stellung das Sperrelement 4 entgegen der Federkraft kraftschlüssig in der arretierenden Position gehalten wird, wenn der Lehnenträger 22 belastet ist, und zum Lösen freigegeben wird, wenn der Lehnenträger 22 entlastet ist, sodass es in die Freigabeausnehmung verschiebbar ist. Ferner ist die Freigabeausnehmung 15 derart angeordnet, dass eine Arretierung des Sperrelements 4 lediglich in einer zur aufrechten Stellung einer an dem Lehnenträger 22 vorgesehenen Rückenlehne 23 benötigten Stellung des Lehnenträgers 22 ermöglicht ist.

Diese Funktionalität ist durch die hier dargestellte Geometrie des Sperrelements 4 mit dem Sperrabschnitt 18 und dem Gleitabschnitt 19 sowie des zweiten Trägers 2B mit der Freigabeausnehmung 15 und der Sperrkannte 17 ermöglicht. Das kraftschlüssige Halten des Sperrelements 4 in der arretierenden Position entgegen der Federkraft wird durch einen bei Belastung des Lehnenträgers 22 entstehenden Reibkontakt zwischen dem Sperrabschnitt 18 und der Sperrkante 17 vorgesehen. Befindet sich das Sperrelement 4 einmal in der Freigabeausnehmung wird eine Rückkehr in die arretierte Position des Sperrelements 4 durch die Sperrkante 17 blockiert, solange die Rückenlehne 23 nicht aufrecht steht. Der Gleitabschnitt 19 sorgt dabei stets dafür, dass das Sperrelement 4 nicht zwischen den Trägern 2A, 2B verkantet.

Weiterhin denkbar wären beispielsweise bei weiteren Ausführungsformen unterschiedliche Arten von Profilen, Stangen oder anderen längsverschieblich ausgebildeten Elementen als Führungselement 3. Ferner kann es sich auch lediglich um ein abschnittsweise längsverschiebliches Führungselement 3 handeln, welches nur in einem Bereich der Lagerung in der Trägeranordnung 2 längsverschieblich ist und in einem übrigen Bereich, beispielsweise in einem mittigen Abschnitt, eine andersartige Ausbildung, beispielsweise einen anders geformten Querschnitt, aufweist.

Darüber hinaus kann auch die Lagerung in der Trägeranordnung 2 auf verschiedene Weise ausgestaltet sein. Insbesondere ist eine Ausnehmung der Trägeranordnung 2 zur Lagerung angepasst an das Querschnittsprofil des Führungselements 3 ausgebildet. Weiterhin können zusätzliche an die Geometrie des Führungselements 3 angepasste Lagerelemente in der Trägeranordnung 2 vorgesehen sein, beispielsweise in Form von Gleitlagerbuchsen oder dergleichen.

### Bezugszeichenliste

- 1: Arretierungsvorrichtung
- 2: Trägeranordnung
- 3: Führungselement
- 4: Sperrelement
- 5: erste Feder
- 6: zweite Feder
- 7: erster Betätigungsabschnitt
- 8: zweiter Betätigungsabschnitt
- 9: Rastmittel
- 10: Rastmittel
- 11: Gegenrastmittel
- 12: Gegenrastmittel
- 13: Ausnehmung
- 14: Ausnehmung
- 15: Freigabeausnehmung
- 16: Schwenkachse
- 17: Sperrkante
- 18: Sperrabschnitt
- 19: Gleitabschnitt
- 20: Sitzmöbel
- 21: Schwenkmechanik
- 22: Lehnenträger
- 23: Rückenlehne
- 24: Sitzfläche
- 25: Drehfuß
- 26: Armlehne
- 27: Basisabschnitt
- 28: Lagerbolzen
- 29: Lagerbolzen
- 30: Sitzträger
- 31: Sitzschale
- 32: Armlehnenträger

## Patentansprüche

1. Arretierungsvorrichtung (1) für ein verschwenkbares Sitzmöbel, insbesondere für einen Büro- oder Konferenzstuhl, mit:
einer verschwenkbaren Trägeranordnung (2);
einem sich verschiebbar durch die Trägeranordnung (2) erstreckenden Führungselement (3);
einem auf dem Führungselement (3) beweglich gelagerten Sperrelement (4); und
einer ersten Feder (5) und einer zweiten Feder (6), welche an gegenüberliegenden Seiten des Sperrelements (4) angeordnet und jeweils an einem dem Sperrelement (4) abgewandten Ende an dem Führungselement (3) abgestützt sind,
wobei das Führungselement (3) derart in der Trägeranordnung (2) verschiebbar gelagert ist, dass es in eine erste Stellung, in welcher die erste Feder (5) das Sperrelement (4) in eine die Trägeranordnung (2) arretierende Position drückt, und in eine zweite Stellung, in welcher die zweite Feder (6) das Sperrelement (4) in eine von der Trägeranordnung (2) gelöste Position drückt, verschiebbar ist, wobei ein erster Betätigungsabschnitt (7) an einem ersten Ende des Führungselements (3) und ein zweiter Betätigungsabschnitt (8) an einem dem ersten Ende gegenüberliegenden zweiten Ende des Führungselements (3) angeordnet ist, wobei das Führungselement (3) durch Betätigung des ersten Betätigungsabschnitts (7) in die erste Stellung und durch Betätigung des zweiten Betätigungsabschnitts (8) in die zweite Stellung verstellbar ist, **dadurch gekennzeichnet, dass** die Trägeranordnung (2) im Bereich des Führungselements (3) Ausnehmungen (13, 14) aufweist, in welchen der erste Betätigungsabschnitt (7) in der ersten Stellung und der zweite Betätigungsabschnitt (8) in der zweiten Stellung, zumindest im Wesentlichen, versenkbar und nicht betätigbar sind.

2. Vorrichtung nach Anspruch 1,
wobei der erste Betätigungsabschnitt (7) und der zweite Betätigungsabschnitt (8) gemeinsam mit dem Führungselement (3) verschiebbar in der Trägeranordnung (2) gelagert sind.

3. Vorrichtung nach Anspruch 1 oder 2,
wobei das Führungselement (3) und/oder der erste Betätigungsabschnitt (7) und der zweite Betätigungsabschnitt (8) Rastmittel (9, 10) aufweisen, welche zum reversiblen kraftschlüssigen Verrasten mit an der Trägeranordnung (2) vorgesehenen Gegenrastmitteln (11, 12) in der ersten Stellung oder in der zweiten Stellung ausgebildet sind.

4. Vorrichtung nach Anspruch 3,
wobei die Rastmittel (9, 10) und Gegenrastmittel (11, 12) derart ausgelegt sind, dass eine Rastkraft höher als eine durch die sich bei Verschieben des Führungselements (3) aufbauende Federkraft vorgesehen und durch händische Betätigung des ersten oder zweiten Betätigungsabschnitts (7, 8) überwindbar ist.

5. Vorrichtung nach einem der vorangehenden Ansprüche,
wobei die Trägeranordnung (2) eine Freigabeausnehmung (15) für eine Freigabe des Sperrelements (4) in der gelösten Position aufweist.

6. Sitzmöbel (20), insbesondere Büro- oder Konferenzstuhl, mit einer Schwenkmechanik (21), die eine Arretierungsvorrichtung (1) gemäß einem der vorangehenden Ansprüche aufweist.

7. Sitzmöbel nach Anspruch 6,
wobei die Arretierungsvorrichtung (1) nach Anspruch 5 ausgebildet ist, wobei die Trägeranordnung (2) einen verschwenkbaren Lehnenträger (22) aufweist, und wobei die Freigabeausnehmung (15) und dass Sperrelement (4) derart ausgebildet sind, dass bei Verschieben des Führungselements (3) aus der ersten Stellung in die zweite Stellung das Sperrelement (4) entgegen der Federkraft kraftschlüssig in der arretierenden Position gehalten wird, wenn der Lehnenträger (22) belastet ist, und zum Lösen freigegeben wird, wenn der Lehnenträger (22) entlastet ist, sodass es in die Freigabeausnehmung verschiebbar ist.

8. Sitzmöbel nach Anspruch 7,
wobei die Freigabeausnehmung (15) derart angeordnet ist, dass eine Arretierung des Sperrelements (4) lediglich in einer zur aufrechten Stellung einer an dem Lehnenträger (22) vorgesehenen Rückenlehne (23) benötigten Stellung des Lehnenträgers (22) ermöglicht ist.

## Claims

1. Locking device (1) for a pivotable piece of seating furniture, in particular for an office or conference chair, comprising:
a pivotable carrier arrangement (2);
a guide element (3) extending displaceably through the carrier arrangement (2);
a blocking element (4) movably mounted on the guide element (3); and
a first spring (5) and a second spring (6), which are arranged on opposite faces of the blocking element (4) and are each braced on the guide element (3) at an end remote from the blocking element (4),
the guide element (3) being mounted displaceably in the carrier arrangement (2) so as to be displaceable into a first position, in which the first spring (5) presses the blocking element (4) into a position locking the carrier arrangement (2), and into a second position, in which the second spring (6) presses the blocking element (4) into a position detached from the carrier arrangement (2), a first actuation portion (7) being arranged at a first end of the guide element (3) and a second actuation portion (8) being arranged at a second end of the guide element (3) opposite the first end, the guide element (3) being adjustable into the first position by actuating the first actuation portion (7) and into the second position by actuating the second actuation portion (8), **characterised in that** the carrier arrangement (2) has, in the region of the guide element (3), recesses (13, 14) in which the first actuation portion (7), in the first position, and the second actuation portion (8), in the second position, can be at least substantially lowered and non-actuable.

2. Device according to claim 1,
wherein the first actuation portion (7) and the second actuation portion (8) are mounted displacebly in the carrier arrangement (2) together with the guide element (3).

3. Device according to either claim 1 or claim 2,
wherein the guide element (3) and/or the first actuation portion (7) and the second actuation portion (8) have latch means (9, 10), which are formed for reversible non-positive latching to counter latch means (11, 12), provided on the carrier arrangement (2), in the first position or in the second position.

4. Device according to claim 3,
wherein the latch means (9, 10) and counter latch means (11, 12) are configured in such a way that a latch force higher than a spring force built up by displacing the guide element (3) is provided and can be overcome by manual actuation of the first or second actuation portion (7, 8).

5. Device according to any of the preceding claims,
wherein the carrier arrangement (2) has a release recess (15) for releasing the blocking element (4) in the detached position.

6. Piece of seating furniture (20), in particular office or conference chair, comprising a pivot mechanism (21) which has a locking device (1) according to any of the preceding claims.

7. Piece of seating furniture according to claim 6,
wherein the locking device (1) according to claim 5 is formed, wherein the carrier arrangement (2) has a pivotable backrest carrier (22), and wherein the release arrangement (15) and the blocking element (4) are formed in such a way that, when the guide element (3) is displaced from the first position into the second position, the blocking element (4) is held in the locking position in a non-positive fit counter to the spring force when the backrest (22) is loaded, and is released for detachment, so as to be displaceable into the release recess, when the backrest (22) is unloaded.

8. Piece of seating furniture according to claim 7,
wherein the release recess (15) is arranged in such a way that locking of the blocking element (4) is only enabled in a position of the backrest carrier (22) required for upright positioning of a backrest (23) provided on the backrest carrier (22).

## Revendications

1. Dispositif de verrouillage (1) pour un meuble d'assise pivotant, en particulier pour une chaise de bureau ou de conférence, avec :
un ensemble de support (2) pivotant ;
un élément de guidage (3) s'étendant de manière coulissante à travers l'ensemble de support (2) ;
un élément de blocage (4) monté mobile sur l'élément de guidage (3) ; et
un premier ressort (5) et un second ressort (6), qui sont disposés sur des côtés opposés de l'élément de blocage (4) et qui s'appuient respectivement par une extrémité opposée à l'élément de blocage (4) sur l'élément de guidage (3),
l'élément de guidage (3) étant monté de manière coulissante dans l'ensemble de support (2) de telle manière qu'il peut coulisser dans une première position, dans laquelle le premier ressort (5) pousse l'élément de blocage (4) dans une position verrouillant l'ensemble de support (2), et dans une seconde position, dans laquelle le second ressort (6) pousse l'élément de blocage (4) dans une position désengagée de l'ensemble de support (2), une première partie d'actionnement (7) étant disposée sur une première extrémité de l'élément de guidage (3) et une seconde partie d'actionnement (8) étant disposée sur une seconde extrémité de l'élément de guidage (3) opposée à la première extrémité, l'élément de guidage (3) pouvant être déplacé dans la première position par l'actionnement de la première partie d'actionnement (7) et dans la seconde position par l'actionnement de la seconde partie d'actionnement (8), **caractérisé en ce que**
l'ensemble de support (2) comporte, dans la zone de l'élément de guidage (3), des évidements (13, 14), dans lesquels la première partie d'actionnement (7), dans la première position, et la seconde partie d'actionnement (8), dans la seconde position, peuvent être, au moins sensiblement, enfoncées et ne sont pas actionnables.

2. Dispositif selon la revendication 1,
dans lequel la première partie d'actionnement (7) et la seconde partie d'actionnement (8) sont montées dans l'ensemble de support (2) de manière coulissante conjointement avec l'élément de guidage (3).

3. Dispositif selon la revendication 1 ou 2,
dans lequel l'élément de guidage (3) et/ou la première partie d'actionnement (7) et la seconde partie d'actionnement (8) comportent des moyens d'encliquetage (9, 10), qui sont conçus pour l'encliquetage réversible entraîné par adhérence avec des moyens d'encliquetage complémentaires (11, 12) prévus sur l'ensemble de support (2) dans la première position ou dans la seconde position.

4. Dispositif selon la revendication 3,
dans lequel les moyens d'encliquetage (9, 10) et les moyens d'encliquetage complémentaires (11, 12) sont conçus de telle manière qu'une force d'encliquetage est prévue supérieure à une force de ressort se constituant lors du coulissement de l'élément de guidage (3) et peut être surmontée par actionnement manuel de la première ou seconde partie d'actionnement (7, 8).

5. Dispositif selon l'une des revendications précédentes, dans lequel l'ensemble de support (2) comporte un évidement de déblocage (15) pour débloquer l'élément de blocage (4) dans la position désengagée.

6. Meuble d'assise (20), en particulier chaise de bureau ou de conférence, avec un mécanisme pivotant (21), qui comporte un dispositif de verrouillage (1) selon l'une des revendications précédentes.

7. Meuble d'assise selon la revendication 6,
dans lequel le dispositif de verrouillage (1) est réalisé selon la revendication 5, dans lequel l'ensemble de support (2) comporte un support de dossier (22) pivotant, et dans lequel l'évidement de déblocage (15) et l'élément de blocage (4) sont réalisés de telle manière que, lors du coulissement de l'élément de guidage (3) de la première position à la seconde position, l'élément de blocage (4) est maintenu dans la position de verrouillage par adhérence à l'encontre de la force de ressort quand le support de dossier (22) est soumis à une contrainte, et est débloqué pour être désengagé, quand le support de dossier (22) est libéré de toute contrainte, de telle sorte qu'il peut être coulissé dans l'évidement de déblocage.

8. Meuble d'assise selon la revendication 7,
dans lequel l'évidement de déblocage (15) est disposé de telle manière qu'un verrouillage de l'élément de blocage (4) est possible uniquement dans une position du support de dossier (22) nécessaire pour le positionnement vertical d'un dossier (23) prévu sur le support de dossier (22).
